# EUROPÄISCHE PATENTSCHRIFT

(11) **EP 0 158 811 B1**
(45) Veröffentlichungstag und Bekanntmachung des Hinweises auf die Patenterteilung: **19.11.1987**
(21) Anmeldenummer: 85102687.2
(22) Anmeldetag: 09.03.1985
(51) Int. Cl.: A47B 88/10, A47B 88/14

(54) **Führung, insbesondere für auskippbare Möbelteile**
Guide, in particular for extensible parts of furniture
Guide, en particulier pour des éléments de meuble extensibles

(30) Priorität: 17.04.1984 DE 3414405
(43) Veröffentlichungstag der Anmeldung: 23.10.1985
(73) Patentinhaber: Häfele KG, D-72202 Nagold (DE)
(72) Erfinder: Koch, Gerhard, D-7270 Nagold - Vollmaringen (DE)
(74) Vertreter: Patentanwälte Dipl.-Ing. B. Schmid Dr.-Ing. G.A. Birn Dipl.-Ing. H. Quarder

## Beschreibung

Es sind bereits Auszugsführungen für Schubladen bekannt, bei denen die Aussenschiene mittels in Käfigen gehaltener Kugeln auf einer Innenschiene verschiebbar gelagert ist. Die Aussenschiene besteht dabei aus einem dreieckigen Hohlprofil mit Längsschlitz für den Durchtritt der Innenschiene. Bei dieser handelt es sich um eine Vollprofilschiene mit dreieckigem Querschnitt, wobei jeweils an den Ecken Kugellaufflächen angeformt sind (siehe DE-A-3 127 701). Die Herstellung einer derartigen Vollprofilschiene ist einerseits verhältnismässig teuer und andererseits ergibt sich ein unnötig grosser Materialaufwand.

Die Aufgabe der vorliegenden Erfindung ist es, eine in ihrem Aufbau einfache, leicht und billig unter möglichst geringem Materialaufwand herzustellende Führung zu schaffen. Dies wird bei einer Führung der bekannten Art erfindungsgemäss dadurch erreicht, dass die Innenschiene aus zwei flach aneinanderliegenden Leisten besteht, deren in die Aussenschiene hineinragenden Längsenden zur Bildung einer Kugellaufbahn nach aussen abgewinkelt sind. Während die oberen Kugeln im abgewinkelten Teil der Leisten laufen, liegen die beiden unteren an den flach verlaufenden Teilen der Leisten an, wobei ein Abheben nach oben durch die abgewinkelten Kanten verhindert wird. Man erhält also durch den relativ einfachen Bearbeitungsvorgang des Abwinkelns von zwei Leisten die gewünschten drei Kugellaufbahnen. Durch die Gewichtsbelastung des auszuziehenden Möbelteils ergeben sich durch die obere Kugelreihe auf die umgebogenen Kanten nach aussen drückende Kräfte. Diese werden aber wiederum durch die beiden unteren Kugelreihen aufgehoben, so dass die beiden Leisten schon durch die gemeinsamen Montagemittel zusammengehalten werden. Um jedoch ein Auseinanderklaffen der beiden Leisten mit Sicherheit zu verhindern, sind diese zweckmässig durch Punktschweissung miteinander verbunden.

Zur Verbindung der Innenschiene mit dem entsprechenden Möbelteil kann, wie üblich, ein Winkelprofil verwenden werden, jedoch ergibt sich eine weitere Vereinfachung, wenn zumindest eine der Leisten an ihrem freien Ende verlängert und U-förmig zu einem Befestigungswinkel abgebogen wird. Ein solches Teil kann beispielsweise aus einer Blechtafel in einem Arbeitsgang hergestellt werden. Wenn der Hebelarm zwischen der Befestigungsstelle und der Innenschiene verhältnismässig gross ist, besteht immer die Gefahr, dass bei grösseren Belastungen des Möbelteils ein Absenken der Innenschiene erfolgt. Um diese zusätzlich abzustützen, kann nach einem weiteren Merkmal der Erfindung auch die zweite Leiste an ihrem freien Ende verlängert und in gleicher Richtung wie die erste so U-förmig abgebogen werden, dass die Winkelteile ineinander liegen. Wenn dann das innenliegende Winkelteil mit seiner Querfläche schräg zur Querfläche des anderen verläuft, ergibt sich eine dreieckförmige Ausbildung, welche ein Absinken der Innenschiene nahezu vollständig ausschliesst.

Wenn die erfindungsgemässe Führung für einen Mehrfachauszug verwendet werden soll, werden die freien Enden der Leisten der Innenseite der Aussenform der Aussenschiene angepasst, nach aussen abgewinkelt und auf eine darunterliegende Aussenschiene aufgesetzt, so dass sich zwei, drei oder noch mehr Führungen übereinander ergeben.

Als Aussenschiene wird zweckmässig ein dreieckförmiges Hohlprofil mit Durchtrittsschlitz für die Befestigung der Innenschiene gewählt. Dieses wird mittels eines Tragarmes mit einem Möbelteil verbunden. Der Tragarm weist dabei vorzugsweise an seinem Abstützende eine zum Möbelteil gerichtete Gewindehülse mit Verstellbolzen auf, wobei der am Bolzen vorgesehene Stützkopf im Durchmesser dem Aussendurchmesser der Gewindehülse entspricht. Eine solche Anordnung hat den Vorteil, dass im Möbelteil eine durchgehende Bohrung angeordnet werden kann. Da keinerlei Teile nach unten herausragen, kann die gesamte Anordnung noch kompakter aufgebaut werden.

Die Zeichnung zeigt Ausführungsbeispiele der Erfindung. Es stellen dar:
Fig. 1 die abgebrochene, teilweise geschnittene Vorderansicht eines Möbelteils mit ausziehbarer Schublade auf einfacher Führung,
Fig. 2 eine Darstellung nach Fig. 1 mit dreifacher Führung.

In dem Möbelteil 1 ist eine Schublade 2 auf zwei Führungen 3 ausziebar gelagert. Die Führung 3 besteht dabei aus einer Aussenschiene 4, die auf einer Innenschiene 5 mittels Kugeln 6 gelagert ist.

Die Aussenschiene 4 ist als im Querschnitt dreieckförmiges Hohlprofil ausgebildet und weist einen Längschlitz 7 zum Durchtritt der Innenschiene 5 auf. Die Verbindung zwischen der Aussenschiene 4 und der Schublade 2 erfolgt einerseits durch einen Träger 8 und andererseits über einen Tragarm 9. Dieser weist eine zur Schublade 2 hin gerichtete Gewindehülse 10 auf, in der ein Stellbolzen 11 gelagert ist. Der Stützkopf 12 des Stellbolzens 11 stützt sich im Grund einer durchgehenden Bohrung 13 ab, wobei der Aussendurchmesser des Stützkopfes 12 dem Aussendurchmesser der Gewindehülse 10 entspricht, so dass sich eine verhältnismässig lange Führung innerhalb der Bohrung 13 ergibt, ohne dass diese abgesetzt zu sein braucht. Unterhalb des Tragarmes 9 stehen keinerlei Teile vor, so dass ein verhältnismässig enger Aufbau möglich ist.

Die Innenschiene 5 setzt sich aus U-förmig abgebogenen Blechen 14 und d 15 zusammen. Jeweils die einen leistenförmigen Schenkel 16 und 17 liegen flach aufeinander und sind durch Punktschweissung miteinander verbunden. Ihre freien Enden 19 und 20 sind etwa um 45⁰ nach aussen abgebogen und bilden eine Lauffläche für die obere Kugelreihe 21. Die beiden unteren Kugelreihen 22 und 23 liegen unmittelbar an den Leisten 16 und 17 an und ein Abheben nach oben wird durch die umgebogenen Längsenden 19 und 20 verhindert. Die Druckbelastung durch die obere Kugelreihe 21 übt zwar Kräfte aus, welche die Leisten 16 und 17 nach aussen zu drücken suchen, jedoch wird dieser Druck durch die beiden unteren Kugelreihen 22 und 23 wiederum aufgenommen.

Die aussenliegende Leiste 17 ist mit dem entgegengesetzten Schenkel 24 an der Wand des Möbels 1 befestigt. Da die Grundfläche 25 verhältnismässig lang ist und sich infolgedessen ein grosser Hebelarm ergibt, erfolgt eine Verstärkung durch die Grundfläche 26 des zweiten Blechs 15, wobei der gegenüberliegende Schenkel 27 mit dem Schenkel 24 des anderen Blechs fest verbunden ist. Die Grundfläche 26 läuft dabei schräg zur Grundfläche 25, so dass sich eine dreieckförmige Anordnung ergibt. Die Kugeln 6 der oberen Kugelreihe 21 und der beiden unteren Kugelreihen 22 und 23 sind jeweils in gemeinsamen Käfigen 28 angeordnet.

Fig. 2 zeigt einen Dreifachauszug, wobei drei Führungen 28, 29 und 30 übereinander angeordnet sind. Die unterste Führung 28 ist genauso wie die Führung 3 nach Fig. 1 ausgebildet, jedoch erfolgt keine unmittelbare Befestigung der Aussenschiene 4 an der Schublade 2, sondern die Innenschiene 31 der darüber angeordneten Führung 29 besteht aus zwei Leisten 32 und 33, die an ihrem unteren Ende auseinandergebogen sind, wobei die beiden Schenkel 34 und 35 der Form der Aussenchiene 4 angepasst und mit dieser verbunden sind. Erst die oberste Führung 30 ist dann an einem mit der Schublade 2 verbundenen Beschlagteil 36 mittels Schrauben 37 befestigt.

## Patentansprüche

1. Führung, insbesondere für ausziehbare Möbelteile, mit einer Aussenschiene, die mittles in Dreieckform angeordneter Kugeln auf einer Innenschiene geführt ist, dadurch gekennzeichnet, dass die Innenschiene (5) aus zwei flach aneinanderliegenden Leisten (16, 17) besteht, deren in die Aussenschiene (4) hineinragenden Längsenden (19, 20) zur Bildung einer Kugellaufbahn nach aussen abgewinkelt sind.

2. Führung nach Anspruch 1, dadurch gekennzeichnet, dass die Leisten (16, 17) durch Punktschweissung miteinander verbunden sind.

3. Führung nach einem oder beiden der vorhergehenden Ansprüche, dadurch gekennzeichnet, dass mindestens eine der Leisten (17) an ihrem freien Ende verlängert und U-förmig zu einem Befestigungswinkel (14, 24) abgebogen ist.

4. Führung nach Anspruch 3, dadurch gekennzeichnet, dass die zweite Leiste (16) an ihrem freien Ende verlängert und in gleicher Richtung wie die erste (17) so U-förmig abgebogen ist, dass die Winkelteile (14, 24; 15, 27) beider Leisten (16, 17) ineinander liegen.

5. Führung nach Anspruch 4, dadurch gekennzeichnet, dass das innenliegende Winkelteil (15) mit seiner Grundfläche (26) schräg zur Grundfläche (25) des aussenliegenden (14) verläuft.

6. Führung nach einem oder beiden der Ansprüche 1 bis 2, dadurch gekennzeichnet, dass die freien Enden (34, 35) der Leisten (32, 33) der Aussenform der Aussenschiene (4) angepasst, nach aussen abgewinkelt und zur Bildung eines Mehrfachauszuges auf eine Aussenschiene (4) aufgesetzt sind.

7. Führung nach einem oder mehreren der vorhergehenden Ansprüche, dadurch gekennzeichnet, dass die als dreieckförmiges Hohlprofil mit Durchtrittschlitz (5) ausgebildete Aussenschiene (4) über mindestens einen Tragarm (9) mit dem Möbelteil (1) verbunden ist, der an seinem Abstützende eine zum ausziehbaren Möbelteil (2) gerichtete Gewindehülse (10) mit Verstellbolzen (11) aufweist, wobei der am Bolzen (11) vorgesehene Stützkopf (12) im Durchmesser dem Aussendurchmesser der Gewindehülse (10) entspricht.

## Claims

1. Guideway, in particular for «pull-out» items of furniture with an outer rail which is run on an inner rail by means of balls arranged in a triangular form, characterised in that the inner rail (5) consists of two bars (16, 17) which are located flat next to each other and whose longitudinal ends (19, 20) which extend into the outer rail (4) are bent outwards to form a ball track.

2. Guideway according to claim 1, characterised in that the bars (16, 17) are connected to each other by spot welding.

3. Guideway according to one or both of the previous claims, characterised in that at least one of the bars (17) is extended at its free end and is bent into a U-shape to form a fastening angle (14, 24).

4. Guideway according to claim 3, characterised in that the second bar (16) is extended at its free end and is bent into a U-shape in the same direction as the first bar (17) in such a way that the angle parts (14, 24; 15, 27) of both bars (16, 17) are located one inside the other.

5. Guideway according to claim 4, characterised in that the base (26) of the angle part (15) located on the inside has an inclined position in relaction to the base (25) of the angle part (14) located on the outside.

6. Guideway according to one or both of claims 1 to 2, characterised in that the free ends (34, 35) of the bars (32, 33) are made to match the external shape of the outer rail (4), are bent outwards and are placed over an outer rail (4) to form a multiple pull-out arrangement.

7. Guideway according to one or several of the previous claims, characterised in that outer rail (4) constructed as a triangular hollow section with passage slot (5) is connected to the item of furniture (1) via at least one supporting arm (9), which is provided at its supporting end with a threaded sleeve (10) with adjusting pin (11) which is directed to the pull out item of furniture (2), whereby the supporting head (12) provided at the pin (11) corresponds in diameter to the outside diameter of the threaded sleeve (10).

## Revendications

1. Dispositif de guidage, notamment pour pièces de mobilier pouvant être sorties par coulissement, présentant un rail extrerne qui est guidé sur un rail interne au moyen de billes agencées en une configuration triangulaire, caractérisé par le fait que le rail interne (5) se compose de deux listels (16, 17) portant à plat l'un contre l'autre, dont les extrémités longitudinales (19, 20), pénétrant dans le rail externe (4), sont coudées vers l'extérieur afin de former une piste de roulement des billes.

2. Dispositif de guidage selon la revendication 1, caractérisé par le fait que les listels (16, 17) sont solidarisés par un soudage par points.

3. Dispositif de guidage selon l'une des revendications précédentes, ou les deux, caractérisé par le fait qu'au moins l'un (17) des listels est prolongé à son extrémité libre, et est cintré en U pour former une cornière de fixation (14, 24).

4. Dispositif de guidage selon la revendication 3, caractérisé par le fait que le second listel (16) est prolongé à son extrémité libre et est cintré en U, dans la même direction que le premier (17), de telle sorte que les parties en cornière (14, 24; 15, 27) des deux listels (16, 17) s'imbriquent l'une dans l'autre.

5. Dispositif de guidage selon la revendication 4, caractérisé par le fait que la partie en cornière (15) occupant une position interne s'étend, par sa surface de base (26), à l'oblique vis-à-vis de la surface de base (25) de celle (14) qui est reléguée à l'extérieur.

6. Dispositif de guidage selon l'une des revendications 1 à 2, ou les deux, caractérisé par le fait que les extrémités libres (34, 35) des listels (32, 33) sont adaptées à la configuration extérieure du rail externe (4), coudées vers l'extérieur et placées sur un rail externe (4), de manière à former un système télosco- pique multiple.

7. Disposif de guidage selon l'une ou plusieurs des revendications précédentes, caractérisé par le fait que le rail externe (4), réalisé sous la forme d'un profilé creux triangulaire percé d'une fente de passage (5), est relié à la pièce de mobilier (1) par l'intermédiaire d'au moins un bras porteur (9) qui présente, à son extrémité de soutien, une douille taraudée (10) tournée vers la pièce de mobilier déployable (1) et associée à un boulon de réglage (11), le diamètre de la tête d'appui (12) prévue sur ledit boulon (11) correspondant au diamètre externe de la douille taraudée (10).
